# FASCICULE DE BREVET EUROPEEN

(11) **EP 1 194 048 B1**
(45) Date de publication et mention de la délivrance du brevet: **10.09.2003**
(21) Numéro de dépôt: 00948054.2
(22) Date de dépôt: 21.06.2000
(51) Int. Cl.: A41D 13/04

(54) **SYSTEME D'ATTACHE D'UN TABLIER DE PROTECTION**
BEFESTIGUNGSVORRICHTUNG EINER SCHUTZSCHÜRZE
FASTENING SYSTEM FOR A PROTECTIVE APRON

(30) Priorité: 21.06.1999 FR 9908269
(43) Date de publication de la demande: 10.04.2002
(73) Titulaire: MANULATEX FRANCE, F-49123 Champtoce-sur-Loire (FR)
(72) Inventeur: JAUNAULT, Philippe, F-49370 Villemoisan (FR); BODARD, Jean-Pierre, F-44730 Tharon Plage (FR)
(74) Mandataire: Michelet, Alain
(86) Numéro de dépôt international: FR0001727
(87) Numéro de publication internationale: WO00078168

(56) Documents cités:
- CH-A- 247 975
- US-A- 2 083 790
- US-A- 2 442 895
- US-A- 2 451 282

## Description

La présente invention concerne un système d'attache d'un tablier de protection sur l'utilisateur, par exemple pour des tabliers utilisés par des professionnels travaillant dans le domaine de la boucherie.

Ces tabliers protecteurs sont généralement réalisés en cotte de mailles, ou avec des plaquettes métalliques assemblées entre elles par des anneaux. Les tabliers correspondants sont donc relativement lourds et, pour obtenir une protection efficace, ils doivent être positionnés correctement sur l'utilisateur couvrant les parties du corps particulièrement exposées aux pointes de couteaux.

Ces tabliers sont généralement accrochés au moyen de bretelles, avec une ceinture qui s'étend à l'arrière pour serrer la taille de l'utilisateur. Du fait de leur structure ils nécessitent de la part de l'utilisateur un minimum de temps pour leur mise en place, surtout pour le réglage des bretelles. Ces tabliers présentent aussi une certaine complexité lorsqu'il s'agit de passer les bras et la tête dans le système de bretelles.

On connaît, comme décrit dans le document CH-204 829, des tabliers qui comportent une ceinture pour serrer la taille avec en plus, au lieu des bretelles, un tour de cou qui supporte le tablier à sa partie supérieure. La ceinture et le tour de cou comportent chacun une boucle de réglage.
Ce type de tablier présente l'inconvénient de faire porter le poids sur la base arrière du cou de l'utilisateur et aussi d'obliger ce dernier à effectuer plusieurs réglages à chaque mise en place du tablier.

Le document US-A-2 442 895 décrit aussi un tablier protecteur dont le système d'attache comprend une sangle unique qui est disposée en triangle entre les flancs du tablier, et un tour de cou, pour former des bretelles et une ceinture. Le tour de cou est réalisé s'un seul tenant avec la partie avant du tablier, et le serrage sur l'utilisateur est réalisé en reliant par un noeud les deux extrémités libres de la sangle unique.
Là encore, les réglages concernant la tension de serrage et la longueur des bretelles doivent être réalisés à chaque fois que le tablier est mis en place.

La présente invention propose un système d'attache de tablier qui permet à l'utilisateur de s'habiller rapidement sans avoir à se soucier des réglages, lesquels sont réduits à leur plus simple expression et peuvent être faits une fois pour toutes si le tablier est porté régulièrement par le même utilisateur.
De plus, le système d'attache selon l'invention permet de mieux répartir le poids du tablier sur certaines parties du corps afin de réduire la fatigue de l'utilisateur.

Ce genre de tablier de protection est généralement porté sur un autre tablier qui forme une sorte de doublure permettant de protéger les vêtements de l'utilisateur. L'utilisateur s'habille d'abord avec ce tablier de doublage qui est réalisé en matériau plastique et qui est muni de façon classique de bretelles et d'une ceinture ; il s'habille ensuite avec le tablier de protection qui forme une véritable cuirasse.

La présente invention propose également de simplifier ce type de tablier de doublage en l'associant au système d'attache du tablier de protection.

Le système d'attache selon la présente invention comprend un tour de cou dont les extrémités sont fixées de manière amovible à la partie supérieure du tablier, et une ceinture qui s'étend sur l'arrière en reliant les flancs dudit tablier. Cette ceinture se présente sous la forme d'une sangle disposée en triangle entre les flancs du tablier et l'extrémité dorsale du tour de cou, laquelle sangle comporte, d'une part, une attache qui se situe sur la partie faisant office de ceinture et, d'autre part, des moyens d'ajustement de sa longueur.

Toujours selon l'invention, à partir du système d'attache qui se situe sur la partie faisant office de ceinture, la sangle unique s'étend en direction des flancs du tablier et remonte en direction du tour de cou pour former les bretelles ; l'une des extrémités de cette sangle passe par une boucle aménagée sur ledit système d'attache pour constituer un retour équipé d'une pince adaptée pour venir se verrouiller de manière amovible sur ladite sangle de manière à constituer le moyen de réglage de longueur.

Selon une disposition préférentielle de l'invention, le tour de cou se présente sous la forme d'un fer à cheval dont les deux bandes latérales ont une largeur choisie de façon à répartir la pression sur les épaules de l'utilisateur, et dont la partie arrière, destinée à s'étendre sur le dos de ce dernier, comporte un oeillet pour le passage libre de la sangle.

Toujours selon une disposition préférentielle, le tour de cou est réalisé en matériau plastique, découpé par exemple dans une plaque ; ses deux bandes latérales comportent des moyens d'accrochage amovible sur la partie supérieure du tablier et sa partie arrière est en forme de lunule.

Toujours selon l'invention, la sangle est reliée aux flancs du tablier au moyen de platines munies de crochets ; ces platines coopèrent avec une ou des boucles latérales disposées sur les flancs du tablier et elles sont munies d'un orifice en forme de lumière oblongue pour le passage libre de la sangle. L'orifice oblong aménagé dans ces platines est de préférence orienté selon une direction perpendiculaire à la bissectrice de l'angle formé par les deux portions de sangle qui s'étendent à partir de cet orifice.

Selon une autre particularité de l'invention, le tour de cou du système d'attache comporte des moyens pour l'accrochage d'au moins un accessoire. A cet effet, le tour de cou peut être muni d'une ou de plusieurs parties de bouton pression adaptée(s) pour l'accrochage de l'extrémité d'un gant-épaule.

Selon une autre caractéristique, le tour de cou est muni de moyens d'accrochage sur la partie supérieure du tablier, qui sont fixés aux extrémités des bandes latérales par l'intermédiaire d'une boucle fermée par une partie de bouton pression du type à deux éléments identiques mâles ou femelles, montés tête-bêche, qui permettent la fixation, d'un côté ou de l'autre, d'un tablier de doublure rapporté.
Les platines latérales du système d'attache comportent alors avantageusement des moyens de fixation complémentaires de ce tablier de doublure.

L'invention concerne également le tablier de protection comprenant un système d'attache tel que défini ci-avant ; elle concerne encore un tablier de doublure en matériau plastique, muni de moyens qui permettent son accrochage sur le système d'attache conforme à la présente invention.

L'invention sera encore détaillée à l'aide de la description suivante et des dessins annexés, donnés à titre indicatif et dans lesquels :
- la figure 1 représente le système d'attache selon l'invention et le tablier de protection, tels que portés par un utilisateur non apparent ;
- la figure 2 illustre le système de réglage de la longueur de la sangle du système d'attache conforme à la présente invention ;
- la figure 3 représente le détail des platines latérales de fixation ;
- la figure 4 représente le système d'attache associé au tablier de protection avec, en plus, un tablier qui fait office de doublure pour protéger les vêtements de l'utilisateur ;
- la figure 5 illustre une variante du système d'attache permettant la fixation d'un tablier de doublure ;
- la figure 6 représente le détail des platines latérales de fixation du tablier de la figure 5 ;
- la figure 7 montre le tablier de doublure susceptible d'être associé au système d'attache illustré sur la figure 5.

Le tablier montré figure 1 est par exemple un tablier de protection réalisé avec un ensemble de plaquettes métalliques. Ce tablier 1 peut également être réalisé en cotte de mailles ou en une autre matière protectrice adaptée à l'usage qui en est fait. Il couvre toutes les surfaces du corps qui sont particulièrement exposées aux coups de couteau notamment.

Le tablier 1 comporte des boucles 2 à sa partie supérieure destinées à coopérer avec le système d'attache 3. Il comporte également latéralement sur ses flancs, des boucles 4 et 5 destinées à compléter l'ancrage de ce système d'attache.

Le système d'attache 3 comprend un tour de cou 7. Ce tour de cou 7 en forme de U ou de fer à cheval est de préférence réalisé en matériau plastique obtenu par exemple par découpe dans une plaque de dimensions appropriées. Ce tour de cou 7 comporte deux bandes latérales 9 dont les extrémités sont munies de mousquetons 10 qui permettent un accrochage amovible sur les boucles 2 situées à la partie supérieure du tablier. Ces bandes 9 ont une largeur telle qu'elles permettent de bien répartir la pression sur les épaules de l'utilisateur, laquelle pression est due au poids du tablier 1.

La partie arrière 11 du tour de cou 7 est en forme de lunule. Elle est destinée à venir s'appliquer sur le dos et les épaules de l'utilisateur et elle contribue à bien répartir la pression due au poids du tablier.
Cette partie arrière 11 comporte un oeillet 12 centré sur sa partie d'extrémité, qui permet de régler la position du tour de cou et en particulier de régler la hauteur du tablier 1, pour ajuster correctement la position de ce dernier sur le corps de l'utilisateur.

Cet oeillet 12 permet le passage libre d'une sangle unique 13, laquelle sangle forme une sorte de triangle dans le dos de l'utilisateur. Ce triangle se décompose en une partie 14 qui fait office de ceinture entre les flancs du tablier, et une partie 15 constituée de bretelles qui s'étendent depuis la ceinture et lesdits flancs, jusqu'au tour de cou 7.

La sangle 13 est d'un seul tenant constituant la ceinture 14 et les parties formant bretelles 15 ; elle comporte à ses extrémités un système d'attache 16 en forme de mousqueton par exemple, qui est situé sur la partie de la sangle qui forme la ceinture 14, au centre du dos, c'est-à-dire dans un endroit où l'utilisateur peut facilement le manipuler.

La longueur de la sangle 13 est réglable au moyen d'une pince 17 à verrouillage amovible aménagée sur un retour d'extrémité qui passe par une boucle du système d'attache 16 (figure 2). La pince 17 de réglage de longueur peut venir se verrouiller sur l'une des bretelles 15 ; elle n'a pas lieu d'être manipulée pour chaque mise en place du tablier.

Ce système de sangle 13 facilite la mise en place du tablier sur l'utilisateur donnant beaucoup d'aisances pour le passage des bras entre les bretelles 15 et le tablier.

La fixation de la ceinture 14 sur les boucles latérales 4 et 5 peut s'effectuer, comme représenté sur les détails de la figure 3, au moyen d'une platine intermédiaire 19. Cette platine intermédiaire 19 peut être réalisée en métal ou en matériau plastique rigide ; elle comporte des crochets 20 qui coopèrent respectivement avec les boucles 4 et 5.
Cette platine 19 est munie d'un orifice oblong 21 qui permet le passage des parties de la sangle 13 qui constituent la ceinture 14 et les bretelles 15. Cet orifice 21 est orienté selon une direction qui est perpendiculaire à la bissectrice de l'angle formé par la ceinture 14 et la bretelle 15 correspondante.

La sangle 13 coulisse librement dans l'oeillet 12 du tour de cou 7 et dans les orifices 21 des platines latérales 19. Cette particularité confère à l'utilisateur une grande aisance de mouvement ; il n'est aucunement bridé par le système d'attache du tablier.

Les crochets 20 des platines 19 peuvent être constitués de replis élastiques qui forment en même temps une sorte de pince évitant tout décrochage intempestif.

Comme on l'a vu précédemment, les tabliers de protection peuvent être associés à un tablier complémentaire de doublage (encore appelé plastron) destiné en particulier à protéger les vêtements de l'utilisateur. Cette structure de doublage est généralement réalisée en matériau plastique (caoutchouc, polyuréthanne ou autre).

La présente invention prévoit de solidariser ce genre de tablier de doublage avec le tablier de protection, de manière à supprimer les moyens d'attache sur l'utilisateur propres audit tablier de doublage.

Dans un premier mode de réalisation possible, schématisé sur la figure 4, le tablier de doublage 22 comporte simplement deux orifices 23 ou oeillets à sa partie supérieure qui permettent de l'associer aux mousquetons 10 du système d'attache 3 du tablier de protection 1.
Le tablier de doublage 22 peut être accroché du côté dessous du tablier de protection 1, en particulier pour protéger les vêtements de l'utilisateur ; on peut aussi envisager son accrochage de la même manière du côté dessus.
Deux structures de doublage 22 peuvent éventuellement aussi être utilisées pour habiller les faces de dessus et de dessous du tablier de protection.

La ou les doublures 22 peuvent également être fixées latéralement sur les flancs du tablier 1 ou sur les platines 19, par des moyens appropriés du genre boutons pressions ou autres.

Les figures 5 à 7 illustrent un autre mode de réalisation possible dans lequel le tablier de doublage 22' (figure 7) peut être fixé sur le tablier de protection 1 (figure 5) par l'intermédiaire de structures du type bouton pression.

Dans le mode de réalisation illustré, les mousquetons 10 du système d'attache 3 sont accrochés aux extrémités des bandes latérales 9 du tour de cou 7 par l'intermédiaire d'une boucle fermée par une partie de bouton pression 24 du type à deux boules mâles tête-bêche.
D'autre part, en partie supérieure, le tablier de doublage 22' comporte deux parties femelles 25 de bouton pression destinées à coopérer avec les parties mâles de bouton pression 24 précitées, pour permettre son accrochage sur le tablier de protection 1, au choix contre sa face de dessus ou contre sa face de dessous (ou les deux si on utilise deux tabliers de doublage 22').

Sur les côtés, les platines 19 du tablier de protection sont aussi équipées de parties mâles de bouton pression 24', du type à deux boules tête-bêche (figures 5 et 6), qui permettent l'accrochage d'un ou de deux tabliers de doublage 22' par l'intermédiaire de parties femelles de bouton pression 25' correctement positionnées.
Sur le tablier de doublage 22', les parties femelles de bouton pression 25 et 25' sont associées à des pastilles de renfort 26 disposées de part et d'autre.

Tel qu'on peut le voir sur la figure 5, le tour de cou 7 peut encore être équipé d'une ou de plusieurs parties de bouton pression 27 adaptée(s) pour l'accrochage de tout type d'accessoire. Cette ou ces parties de bouton pression 27 peuvent être adaptées pour accrocher l'extrémité d'un gant-épaule en cotte de mailles protégeant l'intégralité du bras de l'utilisateur.

## Revendications

1. Système d'attache d'un tablier de protection, du type comprenant - un tour de cou (7) dont les extrémités sont fixées à la partie supérieure dudit tablier, et - une sangle unique (13) disposée en triangle entre les flancs dudit tablier et la partie arrière dudit tour de cou (7) pour former à la fois une ceinture (14) et des bretelles (15), **caractérisé en ce que** le tour de cou (7) et la sangle unique (13) comportent des moyens d'accrochage amovibles (10, 19), respectivement sur la partie supérieure du tablier, et sur ses flancs, ladite sangle (13) comportant également d'une part, une attache (16) qui se situe sur la partie de ceinture (14) et, d'autre part, des moyens qui permettent d'ajuster sa longueur.

2. Système d'attache d'un tablier de protection selon la revendication 1, **caractérisé en ce qu'**il comporte une sangle unique (13) qui, à partir du système d'attache (16) de la partie de ceinture (14) s'étend en direction des flancs du tablier et remonte en direction du tour de cou (7) pour former les bretelles (15), l'une des extrémités de ladite sangle (13) passant par une boucle aménagée sur ledit système d'attache (16) pour constituer un retour équipé d'une pince (17), laquelle pince (17) est adaptée pour venir se verrouiller de manière amovible sur ladite sangle (13) de manière à former son moyen de réglage de longueur.

3. Système d'attache d'un tablier de protection selon l'une quelconque des revendications 1 ou 2, **caractérisé en ce que** le tour de cou (7) se présente sous la forme d'un fer à cheval dont les deux bandes latérales (9) ont une largeur qui permet de répartir la pression du poids du tablier sur les épaules de l'utilisateur, et dont la partie arrière destinée à s'étendre sur le dos de ce dernier, comporte un oeillet (12) pour le passage libre de la sangle (13), et en particulier de la partie formant les bretelles (15) de cette dernière.

4. Système d'attache d'un tablier de protection selon la revendication 3, **caractérisé en ce qu'**il comprend un tour de cou (7) réalisé en matière plastique, découpé dans une plaque par exemple, dont les deux bandes latérales (9) comportent des moyens d'accrochage (10) sur la partie supérieure du tablier et dont la partie arrière (11) est en forme de lunule.

5. Système d'attache d'un tablier de protection selon l'une quelconque des revendications 1 à 4, **caractérisé en ce que** la sangle (13), et en particulier la partie formant ceinture (14) est reliée à chacun des flancs du tablier au moyen d'une platine (19) munie de crochets (20) qui coopèrent avec une ou des boucles latérales (4, 5) aménagées sur ledit tablier, laquelle platine (19) est munie d'un orifice (21) en forme de lumière oblongue pour le passage libre de ladite sangle.

6. Système d'attache d'un tablier de protection selon la revendication 5, **caractérisé en ce que** l'orifice oblong (21) aménagé dans la platine (19) est orienté selon une direction perpendiculaire à la bissectrice de l'angle formé par la sangle (13), et en particulier formé par la ceinture (14) et la bretelle correspondante (15).

7. Système d'attache d'un tablier de protection selon l'une quelconque des revendications 1 à 6, **caractérisé en ce qu'**il comporte un tour de cou (7) muni de moyens (27) pour l'accrochage d'au moins un accessoire.

8. Système d'attache d'un tablier de protection selon la revendication 7, **caractérisé en ce qu'**il comporte un tour de cou (7) muni-d'une ou de plusieurs parties de bouton pression (27) adaptée(s) pour l'accrochage de l'extrémité d'un gant-épaule.

9. Système d'attache d'un tablier de protection selon l'une quelconque des revendications 1 à 8, **caractérisé en ce qu'**il comprend un tour de cou (7) muni de moyens d'accrochage (10) sur la partie supérieure du tablier, fixés aux extrémités des bandes latérales (9) par l'intermédiaire d'une boucle fermée par une partie de bouton pression (24) du type à deux éléments identiques mâles ou femelles montés tête-bêche, permettant la fixation d'un côté ou de l'autre d'un tablier de doublure rapporté (22').

10. Système d'attache d'un tablier de protection selon l'une quelconque des revendications 1 à 9, **caractérisé en ce qu'**il comporte des platines (19) munies de moyens de fixation (24') d'un tablier de doublure rapporté (22').

11. Tablier de protection comprenant un système d'attache selon l'une quelconque des revendications 1 à 10.

12. Tablier formant doublure (22, 22') réalisé en matériau plastique, **caractérisé en ce qu'**il comporte des moyens (23 ; 25, 25') qui permettent son accrochage sur le système d'attache selon l'une quelconque des revendications 1 à 10.

## Patentansprüche

1. Befestigungssystem für eine Schutzschürze, des Typs umfassend
- ein Halsband (7), dessen Enden am oberen Teil der Schürze befestigt sind, und
- einen einteiligen Gurt (13), der im Dreieck zwischen den Seiten der Schürze und dem rückwärtigen Abschnitt des Halsbandes (7) angeordnet ist, um gleichzeitig einen Gürtel (14) und Träger (15) zu bilden,
**dadurch gekennzeichnet, dass** das Halsband (7) und der einteilige Gurt (13) jeweils am oberen Teil der Schürze und an deren Seiten abnehmbare Einhakmittel (10, 19) aufweisen, wobei der Gurt (13) ebenfalls einerseits einen Verbinder (16), der sich auf dem Teil des Gürtels (14) befindet, und andererseits Mittel, die eine Anpassung seiner Länge gestatten, aufweist.

2. Befestigungssystem für eine Schutzschürze, nach Anspruch 1, **dadurch gekennzeichnet, dass** es einen einteiligen Gurt (13) umfasst, der sich vom Verbindungssystem (16) des Gürtelteils aus in Richtung zu den Seiten der Schürze erstreckt und in Richtung zu dem Halsband (7) wieder nach oben geführt ist, um die Träger (15) zu bilden, wobei eines der Enden des Gurts (13) durch eine Schlaufe geführt ist, die im Verbindungssystem (16) angeordnet ist, um eine Rückführung zu bilden, die mit einer Klemme (17) ausgestattet ist, wobei die Klemme (17) so ausgebildet ist, dass sie sich abnehmbar auf dem Gurt (13) so blockieren kann, dass sie dessen Mittel zur Anpassung der Länge bildet.

3. Befestigungssystem für eine Schutzschürze, nach einem der Ansprüche 1 oder 2, **dadurch gekennzeichnet, dass** sich das Halsband (7) in Form eines Hufeisens darstellt, dessen beide Seitenabschnitte (9) eine Breite aufweisen, die es ermöglicht, den Gewichtsdruck der Schürze auf die Schultern des Benutzers zu verteilen, und dessen rückwärtiger Abschnitt, der sich über den Rücken des letzteren erstreckt, eine Öse (12) für die freie Durchführung des Gurts (13) und insbesondere des Teils aufweist, der die Träger (15) des letzteren bildet.

4. Befestigungssystem für eine Schutzschürze, nach Anspruch 3, **dadurch gekennzeichnet, dass** es ein Halsband (7) umfasst, das aus Kunststoff hergestellt ist, das beispielsweise aus einer Platte ausgeschnitten ist, dessen beide Seitenabschnitte (9) Einhakmittel (10) am oberen Teil der Schürze aufweisen und dessen rückwärtiger Abschnitt (11) halbmondförmig ist.

5. Befestigungssystem für eine Schutzschürze, nach einem der Ansprüche 1 bis 4, **dadurch gekennzeichnet, dass** der Gurt (13), und insbesondere der Teil, der den Gürtel (14) bildet, mit jeder der Seiten der Schürze mittels einer Platine (19) verbunden ist, die mit Haken (20) versehen ist, die mit einer oder mehreren Seitenschlaufen (4, 5) zusammenwirken, die an der Schürze angeordnet sind, wobei die Platine (19) mit einer Öffnung (21) in Form eines Langlochs für die freie Durchführung des Gurts ausgestattet ist.

6. Befestigungssystem für eine Schutzschürze, nach Anspruch 5, **dadurch gekennzeichnet, dass** die in der Platine (19) angeordnete längliche Öffnung (21) in einer Richtung ausgerichtet ist, die senkrecht zur Winkelhalbierenden des Winkels verläuft, der durch den Gurt (13) gebildet ist, und insbesondere von dem Gürtel (14) und dem entsprechenden Träger (15) gebildet ist.

7. Befestigungssystem für eine Schutzschürze, nach einem der Ansprüche 1 bis 6, **dadurch gekennzeichnet, dass** es ein Halsband (7) umfasst, das mit Mitteln (27) zum Anhaken von mindestens einem Zubehör ausgestattet ist.

8. Befestigungssystem für eine Schutzschürze, nach Anspruch 7, **dadurch gekennzeichnet, dass** es ein Halsband (7) umfasst, das mit einem oder mehreren Druckknöpfen (27) ausgestattet ist, die zum Anhaken des Endes eines bis zu den Schultern reichenden Handschuhs angepasst sind.

9. Befestigungssystem für eine Schutzschürze, nach einem der Ansprüche 1 bis 8, **dadurch gekennzeichnet, dass** es ein Halsband (7) umfasst, das mit Mitteln (10) zum Einhaken am oberen Teil der Schürze versehen ist, die an den Enden der Seitenabschnitte (9) mittels einer Schlaufe befestigt sind, die durch einen Druckknopfteil (24) vom Typ aus zwei identischen männlichen oder weiblichen Elementen, die entgegengesetzt befestigt sind, geschlossen ist, wodurch die Befestigung auf der einen oder der anderen Seite eines angebrachten Schürzenfutters (22') ermöglicht wird.

10. Befestigungssystem für eine Schutzschürze, nach einem der Ansprüche 1 bis 9, **dadurch gekennzeichnet, dass** es Platinen (19) umfasst, die mit Befestigungsmitteln (24') für ein angebrachtes Schürzenfutter (22') versehen sind.

11. Schutzschürze, umfassend ein Befestigungssystem nach einem der Ansprüche 1 bis 10.

12. Futterbildende Schürze (22, 22'), gefertigt aus Kunststoff, **dadurch gekennzeichnet, dass** sie Mittel (23; 25, 25') umfasst, die ihr Einhaken am Befestigungssystem nach einem der Ansprüche 1 bis 10 gestatten.

## Claims

1. A fastening system for a protective apron, comprising a neck-enclosing part (7) whose ends are attached to the upper section of the said apron, and a single strap (13) arranged in a triangle between the sides of the apron and the rear section of the said neck-enclosing part (7) to form at the same time a belt (14) and braces (15), **characterised in that** the neck-enclosing part (7) and the single strap (13) comprise removable hooking means (10, 19) respectively on the upper section of the apron, and on its sides, whereas the said strap (13) also comprises, on the one hand, an attachment (16) that is situated on the belt section (14) and, on the other hand, means for adjusting its length.

2. A fastening system for a protective apron according to claim 1, **characterised in that** it comprises a single strap (13) which, from the fastening system (16) of the belt section (14) extends toward the sides of the apron and goes back upwards to the neck-enclosing part (7) to form the braces (15), whereas one of the ends of the said strap (13) passes through a buckle provided on the said fastening system (16) to provide a return section provided with a clip (17), which clip (17) is designed to be interlocked in a removable fashion on the said strap (13) in order to form the length-adjusting means, thereof.

3. A fastening system for a protective apron according to any one of claims 1 or 2, **characterised in that** the neck-enclosing part (7) has the shape of a horseshoe whose both lateral bands (9) have a width in order to distribute the pressure of the apron weight on the user's shoulders, and whose rear section, intended for extending on the user's back, comprises an eyelet (12) for the free passage of the strap (13), and in particular the section forming the braces (15) of the said strap.

4. A fastening system for a protective apron according to claim 3, **characterised in that** it comprises a neck-enclosing part (7) made of plastic material, for instance cut into a plate, whose both lateral bands (9) comprise hooking means (10) on the upper section of the apron and whose rear section (11) has the shape of a crescent.

5. A fastening system for a protective apron according to any one of claims 1 to 4, **characterised in that** the strap (13), and in particular the section forming a belt (14) is connected to each of the sides of the apron by means of a plate (19) provided with hooks (20) which co-operate with one or several lateral buckles (4, 5) provided on the said apron, which plate (19) is fitted with an orifice (21) in the form of an oblong orifice for the free passage of the said strap.

6. A fastening system for a protective apron according to claim 5, **characterised in that** the oblong orifice (21) provided in the plate (19) is oriented along a direction perpendicular to the bisectrix of the angle formed by the strap (13), and in particular formed by the belt (14) and the corresponding brace (15).

7. A fastening system for a protective apron according to any one of claims 1 to 6, **characterised in that** it comprises a neck-enclosing part (7) provided with means (27) for hooking at least one accessory.

8. A fastening system for a protective apron according to claim 7, **characterised in that** it comprises a neck-enclosing part (7) fitted with one or several sections of a snap fastener (27) suited for hooking the end of a glove-shoulder.

9. A fastening system for a protective apron according to any one of claims 1 to 8, **characterised in that** it comprises a neck-enclosing part (7) provided with hooking means (10) on the upper section of the apron, fastened to the ends of the lateral bands (9) via a buckle closed by a section of a snap fastener (24) with two identical male or female elements, mounted upside-down, which enable to fasten, on one side or the other, an add-on lining apron (22').

10. A fastening system for a protective apron according to any one of claims 1 to 9, **characterised in that** it comprises plates (19) provided with fastening means (24') of an add-on lining apron (22').

11. A protective apron comprising a fastening system according to any one of claims 1 to 10.

12. An apron forming a lining (22, 22') made of plastic material, **characterised in that** it comprises means (23, 25, 25') that enable to hook the said apron to the fastening system according to any one of claims 1 to 10.
